# FASCICULE DE BREVET EUROPEEN

(11) **EP 0 715 589 B1**
(45) Date de publication et mention de la délivrance du brevet: **15.04.1998**
(21) Numéro de dépôt: 93919412.2
(22) Date de dépôt: 03.09.1993
(51) Int. Cl.: B65C 11/00

(54) **DISPOSITIF PORTATIF POUR ETIQUETER DES PRODUITS FRAGILES OU AUTRES OBJETS**
TRAGBARE VORRICHTUNG ZUM ETIKETTIEREN VON ZERBRECHLICHEN PRODUKTEN ODER ANDEREN GEGENSTÄNDEN
PORTABLE DEVICE FOR LABELLING FRAGILE PRODUCTS OR OTHER ITEMS

(43) Date de publication de la demande: 12.06.1996
(73) Titulaire: De Rippert D'Alauzier, Hugues, F-84100 Orange (FR)
(72) Inventeur: De Rippert D'Alauzier, Hugues, F-84100 Orange (FR)
(74) Mandataire: Somnier, Jean-Louis
(86) Numéro de dépôt international: FR9300841
(87) Numéro de publication internationale: WO9506592

(56) Documents cités:
- DE-A- 2 104 419
- FR-A- 2 532 276
- FR-A- 2 633 251
- FR-A- 2 688 473

## Description

La présente invention a pour objet un dispositif portatif pour étiqueter des produits fragiles ou autres objets.

Le secteur technique de l'invention est celui des appareils pour apposer des étiquettes sur des produits fragiles, tels que des fruits ou autres objets suivant des cadences élevées.

On connaît déjà des machines à étiqueter comprenant un palpeur mécanique comprenant un bras qui dépose et fixe sur lesdits objets des étiquettes issues d'un ruban enroulé autour d'une bobine. Ces machines ne sont pas appropriées pour apposer des étiquettes sur des produits ou autres objets fragiles.

On connaît également un dispositif portatif pour apposer des étiquettes, décrit dans le brevet FR 2 532 276 au nom du demandeur. Un tel dispositif est tout à fait approprié pour apposer des étiquettes sur des produits ou objets fragiles, mais sa conception nécessite de commander le déroulement des étiquettes par action manuelle sur une gâchette au passage de l'appareil au-dessus de chacun des objets, ou bien utilise une cellule infrarouge pour détecter la présence des objets et pour commander la mise en route et l'arrêt du moteur déroulant le ruban porte étiquettes.

L'objectif de la présente invention est de réaliser l'étiquetage de tels produits ou objets fragiles, par simple passage de l'appareil d'étiquetage mis au contact desdits objets, sans que cela nécessite de commander le déroulement du ruban porte-étiquettes par une action manuelle.

Le brevet DE-A-2104419 décrit un dispositif portatif pour étiqueter des produits fragiles ou autres objets de type comprenant d'une part, un appareil d'étiquetage comportant un porte-bobine adapté pour recevoir une bobine autour de laquelle est enroulé un ruban portant des étiquettes adhésives réparties suivant un pas régulier, des moyens pour entraîner pas à pas ledit ruban. des moyens pour décoller les étiquettes dudit ruban ainsi qu'un organe de préhension et d'autre part. un boîtier électronique relié audit appareil et pouvant être connecté sur un branchement électrique ; en outre. ce dispositif comporte un élément basculant, constitué par une plaque d'application d'étiquettes, coopérant avec un commutateur afin d'entraîner ou d'arreter le moteur entrainant la bobine.

L'objectif de l'invention est atteint par un dispositif dans lequel ledit appareil comporte à sa partie avant une rampe d'éjection des étiquettes. basculante, comportant du côté de son extrémité libre que contourne ledit ruban. une monture sur laquelle est monté à rotation libre un rouleau-presseur, sur un axe parallèle à ladite rampe, laquelle coopère avec des moyens établissant une liaison électrique avec ledit boîtier, de telle sorte qu'à chaque pression exercée sur ledit rouleau mis en appui sur un desdits produits ou objets, le basculement de ladite rampe vers le haut et son retour à sa position initiale provoque le déroulement de ladite bobine selon un pas et corrélativement l'éjection d'une étiquette entre le produit ou objet et ledit rouleau.

Ladite rampe basculante comporte au-dessus de la face sur laquelle se déplace ledit ruban, une traverse solidaire de ladite monture et parallèle à ladite face, laquelle traverse délimite avec celle-ci un espace au travers duquel passe le ruban porte-étiquettes.

Ladite traverse s'étend sur la largeur de la rampe basculante et est constituée par un rouleau monté à rotation libre sur un axe fixé à la monture. Ledit rouleau-presseur est monté pivotant et sur une glissière pour régler sa position par rapport à l'extrémité de ladite rampe basculante.

L'extrémité de la rampe qui est contournée par le ruban porte-étiquettes comporte sur sa largeur un rouleau monté à rotation libre sur un axe fixé à la rampe et dont le diamètre est sensiblement égal à l'épaisseur de ladite rampe.

Ledit appareil comporte un capteur de présence des étiquettes composé d'un ou plusieurs émetteurs et récepteurs portés par une monture située en amont de ladite rampe par rapport au sens de défilement dudit ruban, lequel capteur est déplaçable dans le sens du défilement du ruban pour régler la position dudit capteur, en fonction de la distance qui sépare deux étiquettes et de leurs dimensions et corrélativement à leur position de collage sous ledit rouleau-presseur. Ledit capteur est monté sur un support réglable dans le sens transversal du ruban porte-étiquettes et par rapport à ladite monture.

L'entraînement dudit ruban est réalisé par un moteur commandé périodiquement à chaque passage des étiquettes devant ledit capteur de présence. Selon l'invention, le ruban est inséré entre les dents coopérantes de deux pignons d'entraînement dont l'un est calé sur l'axe dudit moteur. Les diamètres primitifs desdits pignons sont espacés l'un de l'autre d'une distance telle que les dents fonctionnent avec un jeu sensiblement égal à l'épaisseur du ruban.

Le résultat de l'invention est un appareil portatif permettant d'étiqueter à des très grandes cadences des objets ou produits fragiles sans les détériorer, l'étiquetage se faisant automatiquement par le passage de l'appareil au-dessus et au contact desdits objets ou produits.

D'autres avantages et les caractéristiques de l'invention ressortiront encore à la lecture de la description suivante d'un exemple de réalisation d'un appareil à étiqueter, en référence aux dessins annexés sur lesquels :
- la figure 1 est une vue en élévation schématique d'un dispositif selon l'invention, comprenant un appareil d'étiquetage et son boîtier électronique ;
- les figures 2 et 3 sont des vues en élévation à plus grande échelle des deux côtés latéraux de l'appareil à étiqueter ;
- la figure 4 est une vue de dessus-coupe de l'appareil de la figure 3 :
- la figure 5 est une vue en coupe suivant la ligne VV de la figure 4 ;
- la figure 6 est une vue en coupe des pignons d'entraînement du ruban porte-étiquettes ;
- la figure 7 est un schéma-bloc du boîtier électronique et de sa liaison aux organes montés sur l'appareil d'étiquetage. On se reporte d'abord aux figures 1 à 3.

Le dispositif selon l'invention, se compose de deux sous-ensembles reliés l'un à l'autre par un câble électrique : un appareil à étiqueter 1, un boîtier électronique 2, un câble électrique 3. Le boîtier 2 comporte en outre un câble 4 ou cordon d'alimentation comportant à son extrémité une fiche pour le raccorder au secteur.

La mise sous tension de l'appareil 1 est réalisée par action sur un interrupteur 2a, lequel est par exemple du type à basculeur lumineux pour informer l'opérateur que l'étiqueteuse est ou n'est pas sous tension.

L'appareil à étiqueter 1 se compose d'une structure 11 à laquelle est fixée une poignée 12. A la structure 11 est fixé un bras 13 sensiblement perpendiculaire à ladite poignée 12 et à l'extrémité duquel bras est monté un porte-rouleau 14 à deux flasques entre lesquels est disposé le rouleau de ruban porte-étiquettes 5. Ledit porte-rouleau 14 est monté à rotation libre et est freiné de façon connue par un galet 14a mis en appui sur un desdits flasques, sous l'effet combiné d'un ressort et de la traction du ruban porte-étiquettes 5, tel que cela sera exposé plus loin.

Ledit appareil 1 comporte en outre à l'avant une rampe d'éjection des étiquettes, basculante 15, laquelle rampe est soumise à l'action d'un ressort hélicoïdal de torsion 6 monté autour de l'axe 15a autour duquel pivote la rampe, et qui a pour fonction de la mettre en appui sur un capteur inductif 7 disposé au-dessous de ladite rampe 15. Celle-ci comporte à son extrémité libre une monture 15b sur laquelle est monté réglable, un rouleau-presseur 8.

Ledit rouleau 8 est monté à rotation libre sur un axe 8a parallèle à la rampe 15, lequel axe 8a est fixé en porte-à-faux sur un bras 8b rectiligne constitué par un plat à bord arrondi, comportant une lumière longitudinale 8b₁. Ledit bras 8b est appliqué contre la monture 15b et est rendu solidaire de ladite monture par une vis 9 à tête fendue pour être serrée au moyen d'un tournevis ou à tête moletée pour être serrée manuellement, passée à travers ladite lumière 8b₁. Ce montage permet de positionner le rouleau-presseur 8 par rapport à l'extrémité de la rampe basculante 15, en fonction de la forme et de la longueur des étiquettes et le déplacer longitudinalement dans le sens des flèches F ou F₁, et/ou en pivotement dans le sens des flèches F₂ ou F₃, avant serrage de la vis 9. Le rouleau est par exemple réalisé à partir d'une mousse de polyuréthanne d'une densité de l'ordre de vingt à vingt-cinq kilogrammes au mètre cube.

La partie extrême de la rampe 15, située du côté du rouleau 8, et qui est contournée par le ruban porte-étiquettes 5, comporte (figure 5) un rouleau 15c s'étendant sur la largeur de la rampe, lequel rouleau est d'un diamètre sensiblement égal à l'épaisseur de la rampe 15 et est monté à rotation libre sur un axe 15d monté de façon connue dans une sorte de chape que forme la rampe à son extrémité.

A la monture 15b est également fixé en porte-à-faux un axe 15e autour duquel est monté à rotation libre un rouleau de guidage 15f du ruban 5.

Ledit rouleau 15f est situé en arrière du rouleau d'extrémité 15c et légèrement au-dessus de la face supérieure de la rampe 15, de telle sorte qu'un espace e est laissé entre eux, à travers lequel passe ledit ruban. A chaque défilement du ruban 5 pas à pas, provoqué par des moyens moteurs qui seront décrits plus loin, une étiquette 5a se place au-dessous du rouleau-presseur 8. Les étiquettes 5a sont par exemple adhésives et la face du ruban 5 qui les porte est par exemple siliconée. Au-dessus de ladite rampe 15 et sensiblement au niveau où se trouve le capteur inductif 7, est fixée à ladite structure 11 une butée 10 qui limite le pivotement de la rampe 15 au moment de l'étiquetage, lorsque le rouleau-presseur 8 est au contact des produits ou objets.

Le rouleau de ruban porte-étiquettes 5 est monté sur le porte-rouleau 14 entre ses deux flasques 14b/14c. Le flasque 14b est monté tournant en porte-à-faux sur le bras 13, sur un axe transversal 14d. Ledit flasque 14b comporte trois axes transversaux 14b₁, lesquels sont équidistants de l'axe de rotation du porte-rouleau 14 et sont disposés à 120° l'un de l'autre.

Le flasque 14c est mobile et est monté sur lesdits axes 14b₁ autour desquels est engagé le rouleau porte-étiquettes 5. Pour permettre son montage, le flasque mobile 14c comporte trois trous 14C₁ équidistants de son centre et disposés à 120° en correspondance avec les trois axes 14b₁ du flasque 14b.

Le bras 13 comporte une extension sur un côté qui constitue un support 13a sur lequel est articulé un levier 14d autour d'un axe 13a₁. A l'extrémité libre dudit levier 14, est monté ledit galet 14a, qui est en appui sur ledit flasque 14b du porte-rouleau 14 sous l'effet d'un ressort hélicoïdal de torsion 13b disposé autour de l'axe 13a₁ et en appui sur le bras 14d. Une butée 13c située au-dessous de l'axe 13a₁ limite la course dudit bras 14d.

Coaxialement audit galet 14a est monté un rouleau 14e sur un axe transversal 14f, commun au galet 14a et au rouleau 14e, lequel axe est parallèle à l'axe de rotation du porte-rouleau 14.

Dans le but d'alléger la machine, les flasques 14b/14c comportent des évidements circulaires 14g équidistants de leur centre.

Le ruban porte-étiquettes 5 issu du porte-rouleau 14 contourne le rouleau 14e (figure 1) et est passé entre l'émetteur et le récepteur d'un capteur de présence, par exemple infra-rouge 16, lequel émetteur est fixé à un support 16a et le récepteur à un support 16b. Lesdits supports 16a/16b sont espacés l'un de l'autre pour laisser le passage au ruban 5, lequel est en appui par le dessus sur deux tiges-guides 16c transversales et parallèles, fixées à une monture 16d à laquelle sont également fixés lesdits supports 16a/16b. Ladite monture 16d est montée déplaçable dans une lumière 11a réservée dans une glissière 11b de ladite structure 11, afin de permettre le positionnement du capteur 16 en fonction des dimensions et du pas des étiquettes.

Le guidage de la monture 16d sur la glissière 11b est réalisé de façon connue par une tige filetée passée à travers la lumière 11a et comportant d'un côté une butée et de l'autre un bouton moleté 16e.

La monture 16 comporte également des moyens de réglage en position transversale du capteur.

La monture 16d comporte une encoche rectangulaire 16d₁ dans laquelle coulisse un bloc 16f auquel sont fixés les supports de l'émetteur et du récepteur 16a/16b. Ledit bloc 16f comporte une fente transversale 16f₁ traversée par une vis à tête moletée 16g vissée dans un taraudage réservé dans l'épaisseur de la monture 16d.

L'entraînement du ruban porte-étiquettes 5 est réalisé par un moteur électrique 17 disposé transversalement sur l'axe 17a duquel est calé un piston d'entraînement 18, dont les dents 18a coopèrent avec celles 19a d'un pignon mené 19 monté sur un axe 19b fixé transversalement à la structure 11.

Pour permettre l'engagement du ruban 5 entre les deux pignons 18/19, l'axe du pignon 18 comporte un bouton moleté 18b.

L'entraxe e desdits pignons 18/19 est tel que les diamètres primitifs Dp₁/Dp₂ desdits pignons ne sont pas tangents, afin de laisser entre les dents 18a/19a des pignons, un jeu sensiblement égal à l'épaisseur du ruban 5. Ce montage permet de réaliser l'entraînement dudit ruban sans le détériorer, ce qui garantit le fonctionnement de l'appareil.

Le boîtier électronique 2 a pour fonction d'alimenter et de piloter le moteur 17 en fonction des états du capteur de présence des étiquettes 16 et du capteur inductif 7.

La mise sous tension de l'appareil 1 est réalisée en manoeuvrant le basculeur 2a. Le capteur 16 détecte la présence d'une étiquette, le capteur inductif 7 donne la position de la rampe 15.

Etant posé que :
- le capteur 16 est à l'état 0 quand il détecte une étiquette,
- le capteur 7 est à l'état 0 quand il détecte la rampe 15, l'appareil étant au repos,
- le moteur 17 est à l'état 1 lorsqu'il est en rotation.

A la mise sous tension du boîtier 2, deux cas de figure peuvent se présenter :
a) le capteur 16 détecte une étiquette. Dans ce cas, le moteur 17 reste dans son état de repos ;
b) le capteur 16 ne détecte pas d'étiquette. Dans ce cas, le moteur 17 est mis en route.

L'arrêt du moteur 17 est commandé si :
a) le temps de marche du moteur a dépassé une seconde,
b) le capteur 16 a détecté une étiquette.

Lorsque l'appareil est au repos, le capteur inductif 7 est à l'état 0. Lorsque ledit capteur passe à l'état 1 puis revient à l'état 0, deux cas de figure peuvent se présenter :
a) le capteur de présence 16 détecte une étiquette (état 0), dans ce cas le moteur 17 est mis en route.

L'arrêt du moteur est commandé si :
a) le temps de marche du moteur a dépassé une seconde,
b) le capteur de présence 16 est passé d'un état 0 à un état 1 puis de nouveau à l'état 0.

Si le capteur de présence 16 ne détecte pas d'étiquette (état 1), le moteur 17 est remis en route ; l'arrêt du moteur 17 est commandé si :
a) le temps de marche du moteur a dépassé une seconde,
b) le capteur 16 passe à l'état 0.

La mise en route du moteur 17 est réalisée de la façon suivante :
a) dès que l'ordre de mise en marche est reçu, on déclenche, moteur à l'arrêt, une temporisation 19 de durée T₁.
   Cette temporisation est réglable par action sur un potentiomètre 19a disposé à l'intérieur du coffret 2, lequel est ouvrant pour accéder audit potentiomètre.
b) Dès que le temps T₁ est écoulé, le moteur se met effectivement en marche.

Tant que le moteur 17 est en fonctionnement (état 1), un changement d'état du capteur 7 seul n'est pas pris en compte.

Quel que soit l'état de l'appareil 1, l'arrêt du moteur 17 est commandé si :
a) le temps de fonctionnement du moteur a dépassé une seconde,
b) un court-circuit a eu lieu au niveau du moteur 17,
c) une sur-intensité a eu lieu au niveau dudit moteur,
d) le capteur inductif est passé à l'état 1, et
e) le capteur de présence 16 est passé de l'état 0 à l'état 1, puis revenu à l'état 0.

Les phases d, e correspondent à un cycle normal de pose d'étiquettes.

Lorsque l'arrêt du moteur est commandé, deux cas de figure peuvent se présenter :
a) Arrêt après un cycle normal de pose d'étiquettes : dans ce cas, l'arrêt du moteur 17 doit être opéré en le mettant en court-circuit afin d'obtenir un freinage électromagnétique.
b) Arrêt dans les trois autres cas : l'arrêt du moteur peut se faire tel que décrit ci-dessus ou alors par frottement.

Lorsque les conditions d'arrêt du moteur 17 ne sont plus satisfaites, le fonctionnement reprend suite à une simple action sur la rampe 15, le capteur 7 passant alors à l'état 1 puis à l'état 0, sans être obligé de couper l'alimentation du coffret 2.

La figure 7 est un synoptique de la partie électrique/électronique du dispositif selon l'invention. Le montage électronique est classique.

Le capteur inductif 7 et le capteur de présence des étiquettes 16 sont connectés à une mémoire effaçable, préprogrammable de type EPROM comprenant un module de décodage d'adresses 20a, une matrice effaçable 20b et une mémoire tampon dite "buffer" 20c associée à une logique de gestion mémoire 20d.

A la sortie de la mémoire 20 sont reliés les actionneurs qui réagissent en fonction de commande :

la mémoire 20 est connectée à un circuit spécialisé 21 qui a pour fonction de :
a) délivrer toute la puissance du montage au moment où la mémoire 20 lui en donne l'ordre, Cette fonction est réalisée par le module 21a ;
b) protéger le moteur 17 en cas de surintensité. Cette fonction est réalisée par les modules 21b/21c ;
c) protéger le moteur 17 en cas de court-circuit. Cette fonction est réalisée par les modules 21d/21e ;
d) mémoriser les défauts. Cette fonction est réalisée par le module 21f.

Le moteur 17 est relié à un frein 22 commandé par la mémoire 20 et qui a pour fonction de stopper immédiatement le moteur.

Un module de remise à zéro RAZ 23 connecté à la mémoire 20 et au circuit spécialisé 21 alimente ou désalimente ledit circuit 21 en fonction de l'ordre donné par la mémoire 20.

L'alimentation électrique issue du secteur 24 comporte une protection par fusibles 25, un circuit redressé 26 pour donner toute la puissance au moteur 17 et une alimentation redressée et régulée 27 pour alimenter les circuits d'entrée et de gestion.

Le moteur 17 est relié à la masse 28 à travers le module de mesure d'intensité 21c.

Bien entendu, sans sortir du cadre de l'invention, les parties qui viennent d'être décrites à titre d'exemple, pourront être remplacées par l'homme du métier, par des parties équivalentes remplissant la même fonction.

## Revendications

1. Dispositif portatif pour étiqueter des produits fragiles ou autres objets de type comprenant d'une part un appareil d'étiquetage (1) comportant un porte-bobine (14) adapté pour recevoir une bobine autour de laquelle est enroulé un ruban (5) portant des étiquettes adhésives (5a) réparties suivant un pas régulier, des moyens pour entraîner pas à pas ledit ruban (5), des moyens pour décoller les étiquettes dudit ruban (5) ainsi qu'un organe de préhension (12) et, d'autre part, un boîtier électronique (2) relié audit appareil (1) et pouvant être connecté sur un branchement électrique (24), caractérisé en ce que ledit appareil (1) comporte à sa partie avant, une rampe d'éjection des étiquettes, basculante (15), comportant du côté de son extrémité libre que contourne ledit ruban (5), une monture (15b) sur laquelle est monté à rotation libre un rouleau-presseur (8), sur un axe (8a) parallèle à ladite rampe (15), laquelle coopère avec des moyens (7) établissant une liaison électrique avec ledit boîtier (2), de telle sorte qu'à chaque pression exercée sur ledit rouleau (8), mis en appui sur lesdits produits ou objets, le basculement de ladite rampe (15) vers le haut et son retour à sa position initiale provoque le déroulement de ladite bobine selon un pas et corrélativement l'éjection d'une étiquette (5a) entre le produit ou objet et ledit rouleau (8).

2. Dispositif selon la revendication 1, caractérisé en ce que ladite rampe basculante (15) comporte au-dessus de la face sur laquelle se déplace ledit ruban (5), une traverse (15f) solidaire de ladite monture et parallèle à ladite face, laquelle traverse délimite avec celle-ci un espace (e) au travers duquel passe le ruban porte-étiquettes (5).

3. Dispositif selon la revendication 2, caractérisé en ce que ladite traverse (15f) s'étend sur la largeur de la rampe basculante (15) et est constituée par un rouleau monté à rotation libre sur un axe (15e) fixé à la monture (15b).

4. Dispositif selon l'une quelconque des revendications 1 à 3, caractérisé en ce que ledit rouleau-presseur (8) est monté pivotant (9) et sur glissière (8b₁) pour régler sa position par rapport à l'extrémité de ladite rampe basculante (15).

5. Dispositif selon l'une quelconque des revendications 1 à 4, caractérisé en ce que l'extrémité de la rampe (15) qui est contournée par le ruban porte-étiquettes (5) comporte sur sa largeur un rouleau (15c) monté à rotation libre sur un axe (15d) fixé à la rampe et dont le diamètre est sensiblement égal à l'épaisseur de ladite rampe (15).

6. Dispositif selon l'une quelconque des revendications 1 à 5, dont ledit appareil comporte un capteur de présence des étiquettes (16) composé d'un ou plusieurs émetteurs (16a) et récepteurs (16b) portés par une monture (16d) située en amont de ladite rampe (15) par rapport au sens de défilement dudit ruban (5), lequel capteur (16) est déplaçable dans le sens du défilement du ruban (5) pour régler la position dudit capteur, en fonction de la distance qui sépare deux étiquettes et de leurs dimensions et corrélativement à leur position de collage sous ledit rouleau-presseur (8), caractérisé en ce que ledit capteur (16) est monté sur un support (16f) réglable dans le sens transversal du ruban porte-étiquettes (5) et par rapport à ladite monture (16d).

7. Dispositif selon l'une quelconque des revendications 1 à 6, dont l'entraînement dudit ruban (5) est réalisé par un moteur (17) commandé périodiquement à chaque passage des étiquettes (5a) devant ledit capteur de présence (16), caractérisé en ce que le ruban (5) est inséré entre les dents coopérantes (18a/19a) de deux pignons d'entraînement (18/19) dont l'un est calé sur l'axe (17a) dudit moteur (17).

8. Dispositif selon la revendication 7, caractérisé en ce que les diamètres primitifs (Dp₁/Dp₂) desdits pignons (18/19) sont espacés l'un de l'autre d'une distance telle que les dents (18a/19a) fonctionnent avec un jeu sensiblement égal à l'épaisseur du ruban (5).

## Patentansprüche

1. Tragbare Vorrichtunq zum Etikettieren von zerbrechlichen Produkten oder anderen Gegenständen, von der Art, die einerseits ein Etikettiergerät (1), das einen Spulenträger (14), der geeignet ist, eine Spule aufzunehmen, um die ein Band (5) gewickelt ist, auf dem sich mit regelmäßigem Abstand verteilte, haftende Etiketten (5a) befinden, Mittel zum schrittweisen Antrieb des Bands (5), Mittel, um die Etiketten vom Band (5) zu lösen, sowie ein Greiforgan (12) enthält, und andererseits ein Elektronikgehäuse (2) aufweist, das mit dem Gerät (1) verbunden ist und an einen Stromanschluß (24) angeschlossen werden kann, dadurch gekennzeichnet, daß das Gerät (1) in seinem vorderen Bereich eine kippbare Auswurframpe (15) für die Etiketten aufweist, die auf der Seite ihres freien Endes, das vom Band (5) umrundet wird, eine Halterung (15b) besitzt, auf die frei drehend eine Druckrolle (8) auf einer Achse (8a) parallel zur Rampe (15) montiert ist, die mit Mitteln (7) zusammenwirkt, welche eine elektrische Verbindung mit dem Gehäuse (2) herstellen, so daß bei jedem auf die Rolle (8), die auf die Produkte oder Gegenstände aufgelegt wird, ausgeübten Druck das Kippen der Rampe (15) nach oben und ihre Rückkehr in ihre ursprüngliche Lage das Abrollen der Spule um einen Schritt und korrelativ der Auswurf eines Etiketts (5a) zwischen dem Produkt oder Gegenstand und der Rolle (8) bewirkt wird.

2. Vorrichtung nach Anspruch 1, dadurch gekennzeichnet, daß die kippbare Rampe (15) oberhalb der Fläche, auf der das Band (5) sich bewegt, eine Querstrebe (15f) besitzt, die fest mit der Halterung verbunden ist und parallel zu dieser Fläche liegt, wobei diese Querstrebe mit dieser Fläche einen Raum (e) begrenzt, durch das das etikettentragende Band (5) verläuft.

3. Vorrichtung nach Anspruch 2, dadurch gekennzeichnet, daß die Querstrebe (15f) sich über die Breite der kippbaren Rampe (15) erstreckt und aus einer Rolle besteht, die frei drehend auf eine Achse (15e) montiert ist, die an der Halterung (15b) befestigt ist.

4. Vorrichtung nach einem beliebigen der Ansprüche 1 bis 3, dadurch gekennzeichnet, daß die Druckrolle (8) schwenkbar (9) und auf eine Gleitschiene (8b₁) montiert ist, um ihre Position in Bezug auf das Ende der kippbaren Rampe (15) einzustellen.

5. Vorrichtung nach einem beliebigen der Ansprüche 1 bis 4, dadurch gekennzeichnet, daß das Ende der Rampe (15), um das das etikettentragende Band (5) verläuft, über seine Breite eine Rolle (15c) besitzt, die frei drehend um eine an der Rampe befestigte Achse (15d) montiert ist und deren Durchmesser im wesentlichen gleich der Dicke der Rampe (15) ist.

6. Vorrichtung nach einem beliebigen der Ansprüche 1 bis 5, bei der das Gerät eine Meßsonde (16) für das Vorhandensein von Etiketten aufweist, die aus einem oder mehreren Empfängern (16a) und Sendern (16b) besteht, die auf einer Halterung (16d) sitzen, die in Bezug auf die Ablaufrichtung des Bands (5) stromaufwärts vor der Rampe (15) liegt, wobei die Meßsonde (16) in Ablaufrichtung des Bands (5) verschoben werden kahn, um die Position der Meßsonde in Abhängigkeit vom zwei Etiketten trennenden Abstand, ihren Abmessungen und korrelativ ihrer Klebeposition unter der Druckrolle (8) einzustellen, dadurch gekennzeichnet, daß die Sonde (16) auf einen Träger (16f) montiert ist, der in Querrichtung des etikettentragenden Bands (5) und in Bezug auf die Halterung (16d) einstellbar ist.

7. Vorrichtung nach einem beliebigen der Ansprüche 1 bis 6, bei der der Antrieb des Bands (5) durch einen Motor (17) erfolgt, der periodisch bei jedem Vorbeilauf der Etiketten (5a) vor der Anwesenheits-Meßsonde (16) gesteuert wird, dadurch gekennzeichnet, daß das Band (5) zwischen die zusammenwirkenden Zähne (18a/19a) zweier Antriebsritzel (18/19) eingefügt wird, von denen eines auf die Achse (17a) des Motors (17) aufgesteckt ist.

8. Vorrichtung nach Anspruch 7, dadurch gekennzeichnet, daß die wirksamen Durchmesser (Dp₁/Dp₂) der Ritzel (18/19) einen solchen Abstand voneinander haben, daß die Zähne (18a/19a) mit einem Spielraum im wesentlichen gleich der Dicke des Bands (5) arbeiten.

## Claims

1. Portable apparatus for labelling fragile goods or other objects, the apparatus being of the type comprising firstly a labelling device (1) including a reel carrier (14) adapted to receive a reel on which there is wound a tape (5) carrying adhesive labels (5a) distributed at a regular pitch, means for driving said tape (5) stepwise, means for unsticking the labels from said tape (5) together with a handle member (12), and secondly an electronic unit (2) connected to said device (1) and capable of being connected to an electrical outlet (24), the apparatus being characterized in that said device (1) includes, in its front portion, a label-ejection strip (15) that is tiltable including adjacent to its free end around which said tape (5) passes a mount (15b) on which there is mounted a freely-rotatable presser roller (8) on a pin (8a) parallel to said strip (15), which co-operates with means (7) for establishing an electrical connection with said unit (2) in such a manner that each time pressure is exerted on said roller (8) by being pressed against said goods or objects, upward tilting of said strip (15) and return thereof to its initial position cause said reel to pay out one step and correspondingly cause one label (5a) to be ejected between the said roller (8) and the object or item of goods.

2. Apparatus according to claim 1, characterized in that said tilting strip (15) includes above its face over which said tape (5) moves, a cross-member (15f) secured to said mount and parallel to said face, which cross-member co-operates therewith to define a gap (e) through which the label-carrying tape (5) passes.

3. Apparatus according to claim 2, characterized in that said cross-member (15f) extends over the width of the tilting strip (15) and is constituted by a roller mounted to rotate freely on a pin (15e) fixed to the mount (15b).

4. Apparatus according to any one of claims 1 to 3, characterized in that said presser roller (8) is pivotally mounted (9) and is mounted on a slideway (8b₁) to adjust its position relative to the end of said tilting strip (5).

5. Apparatus according to any one of claims 1 to 4, characterized in that the end of the strip (15) around which the label-carrying tape (5) passes includes across its width a roller (15c) mounted to rotate freely on a pin (15d) fixed to the strip and having a diameter that is substantially equal to the thickness of said strip (15).

6. Apparatus according to any one of claims 1 to 5, in which said device includes a presence sensor (16) for sensing the presence of labels, the sensor being made up of one or more transmitters and receivers (16a, 16b) carried by a mount (16d) situated upstream from said strip (15) relative to the travel direction of said tape (5), said sensor (16) is displaceable in the travel direction of the tape (5) to adjust the position of said sensor as a function of the distance between two labels and the dimensions thereof and relative to their stick-on position beneath said presser roller (8), the apparatus being characterized in that said sensor (16) is mounted on a support (16f) that is adjustable in the transverse direction of the label-carrying tape (5) and relative to said mount (16d).

7. Apparatus according to any one of claims 1 to 6, in which said tape (5) is driven by a motor (17) periodically switched on each time a label (5a) passes said presence sensor (16), characterized in that the tape (5) is inserted between the co-operating teeth (18a, 19a) of two drive gear wheels (18/19), one of which is secured to the drive shaft (17a) of said motor (17).

8. Apparatus according to claim 5, characterized in that the diameters (Dp₁/Dp₂) of the primitive circles of said gear wheels (18/19) are spaced apart from each other by a distance such that the teeth (18a/19a) operate with clearance that is substantially equal to the thickness of the tape (5).
